# EUROPÄISCHE PATENTSCHRIFT

(11) **EP 2 426 298 B1**
(45) Veröffentlichungstag und Bekanntmachung des Hinweises auf die Patenterteilung: **26.04.2017**
(21) Anmeldenummer: 11006480.5
(22) Anmeldetag: 06.08.2011
(51) Int. Cl.: E05D 5/04, E05D 5/06, E05D 11/00, E05D 3/02

(54) **Scharnier für ein schwenkbares Karosserieteil eines Fahrzeugs**
Hinge for a swivelling bodywork section of a vehicle
Charnière pour une partie de carrosserie pivotante d'un véhicule

(30) Priorität: 01.09.2010 DE 102010035985
(43) Veröffentlichungstag der Anmeldung: 07.03.2012
(73) Patentinhaber: AUDI AG, 85045 Ingolstadt (DE)
(72) Erfinder: Halbritter Johann, 85139 Wettstetten (DE)

(56) Entgegenhaltungen:
- WO-A1-2009/153467
- DE-C1- 10 227 706

## Beschreibung

Die vorliegende Erfindung betrifft ein Scharnier für ein schwenkbares Karosserieteil eines Fahrzeugs, aufweisend wenigstens ein Scharnierelement mit einem Befestigungsabschnitt zum Festlegen des Scharnierelements mittels mindestens eines Verbindungselements an dem Karosserieteil oder einem Fahrzeugrohbau und mit einen Gelenkabschnitt zur gelenkigen Verbindung mit einem weiteren Scharnierelement des Scharniers, wobei der Befestigungsabschnitt des Scharnierelements, nach Überschreiten einer Belastungsgrenze, relativ zu dem Karosserieteil und/oder dem Fahrzeugrohbau verschiebbar ist, ohne sich davon zu lösen.

Derartige Scharniere werden im Fahrzeugbau dazu verwendet, um an Zugangsöffnungen des Fahrzeugrohbaus Karosserieteile schwenkbar anzuordnen. Bei einer unfallbedingten Deformation des Fahrzeugs, insbesondere des Karosserieteils, treten an dem Scharnier sehr hohe Kräfte auf, die zu einem Versagen des Bauteils und somit zu einem Ablösen des Karosserieteils von dem Fahrzeugrohbau führen können. Eine Verstärkung des Scharniers durch erhöhten Materialeinsatz ist aus Gewichtsgründen zu vermeiden, weshalb diverse Scharnieranordnungen entwickelt wurden, die die Belastung der Scharniere begrenzen.

Die DE 102 27 706 C1 offenbart eine Scharnieranbindung eines Türscharniers einer Fahrzeugtür eines Kraftfahrzeugs. Das wenigstens eine Türscharnier weist ein karosserieseitiges Scharnierband auf, welches fest mit einer Säule der Karosserie des Kraftfahrzeuges verbindbar ist, und ein türseitiges Scharnierband, welches in einem Seitenrandbereich eines Türkörpers der Fahrzeugtür angeordnet und dort fest verbunden ist. Beide Scharnierbänder sind über Scharnieraugen und wenigstens eine Scharnierachse schwenkbar verbunden. Im Türkörper ist ein Türaufprallträger angeordnet, wobei das scharnierseitige Trägerende des Türaufprallträgers in Höhe des Türscharniers angeordnet ist. Ein Träger/Scharnier-Verbindungsteil weist einen Scharnieranschlussbereich, an dem das türseitige Scharnierband angeschlossen ist, einen Trägeranschlussbereich, an dem das scharnierseitige Trägerende des Türaufprallträgers angeschlossen ist, und einen dazwischenliegenden Übergangsbereich auf. Der Übergangsbereich des Träger/Scharnier-Verbindungsteiles ist zwischen dem Scharnieranschlussbereich und dem Trägeranschlussbereich als Deformationselement ausgebildet. Nachteilig ist, dass der als Deformationselement ausgebildete Übergangsbereich zusätzliches Gewicht in die Türe einbringt und der gesteigerte Materialeinsatz die Kosten erhöht.

Die DE 10 2009 058956 A1 zeigt ein Scharnier für eine Tür oder Klappe eines Kraftfahrzeugs mit zumindest einem Scharnierelement, welches einen Befestigungsteil zum Festlegen des Scharnierelements mittels mindestens eines Verbindungselements an der Tür oder Klappe bzw. an einem Fahrzeugrohbau und einen Gelenkteil zur gelenkigen Verbindung mit einem weiteren Scharnierelement des Scharniers aufweist. Der Gelenkteil ist über wenigstens zwei Verbindungsteile des Scharnierelements mit dem Befestigungsteil verbunden. Wenigstens ein Verbindungsteil ist bei im Crashfall auftretenden Kräften, insbesondere mittels einer Geometrie- oder Materialschwächung, gegenüber wenigstens einem anderen Verbindungsteil gezielt stärker deformierbar. Als Nachteil ist zu nennen, dass durch ein deformierbares Verbindungsteil keine ausreichend großen Deformationswege im Scharnier bereitgestellt werden können, da das Verbindungsteil zur Blockbildung neigen wird.

Die gattungsbildende DE 200 23 228 U1 offenbart eine Fronthaubenanordnung, bei der eine Fronthaube eines Fahrzeugs über ein Scharnier mit einem die Schwenkachse der Fronthaube definierenden Gelenk an dem Rahmen des Fahrzeugs angelenkt ist. In einer Ausführungsform ist das Gelenk fest mit einem an dem Längsträger angeordneten plattenförmigen Teil des Scharniers verbunden, das eine Führung aufweist. Eine an dem Längsträger vorgesehen Verschraubung definiert einen festen Reibschluss, wobei der Schaft der Verschraubung die Führung durchsetzt. Als Nachteil ist zu nennen, dass die beschriebene Anordnung vergleichsweise ausladend baut und entsprechend viel Bauraum im Fahrzeug vorgehalten werden muss.

Aufgabe der vorliegenden Erfindung ist es daher ein Scharnier für ein schwenkbares Karosserieteil eines Fahrzeugs bereitzustellen, das leicht baut, kostengünstig herzustellen ist und einen ausreichenden Deformationsweg bietet.

Diese Aufgabe wird durch die Merkmale des Patentanspruchs 1 gelöst.

Ein Fahrzeug mit einem erfindungsgemäßen Scharnier ist in Patentanspruch 6 beansprucht.

Ein Scharnier für ein schwenkbares Karosserieteil eines Fahrzeugs weist wenigstens ein Scharnierelement mit einem Befestigungsabschnitt zum Festlegen des Scharnierelements mittels mindestens eines Verbindungselements an dem Karosserieteil oder einem Fahrzeugrohbau und mit einen Gelenkabschnitt zur gelenkigen Verbindung mit einem weiteren Scharnierelement des Scharniers auf, wobei der Befestigungsabschnitt des Scharnierelements, nach Überschreiten einer Belastungsgrenze, relativ zu dem Karosserieteil und/oder dem Fahrzeugrohbau verschiebbar ist, ohne sich davon zu lösen und wobei wenigstens eines der Verbindungselemente in einer relativ zu dem Karosserieteil oder dem Fahrzeugrohbau axial verschiebbaren Hülse befestigt, die Hülse in einer an dem Karosserieteil oder dem Fahrzeugrohbau festgelegten Mutter geführt und die Hülse mit dem Karosserieteil, dem Fahrzeugrohbau oder der Mutter kraftschlüssig verbunden ist, wobei der Kraftschluss nach Überschreiten der Belastungsgrenze aufgehoben wird. Die Mutter verstärkt das Karosserieteil oder den Fahrzeugrohbau im Bereich der Anbindung an das Scharnier, indem die Kraft flächiger abgetragen werden kann. Als kraftschlüssige Verbindung eignet sich insbesondere eine Presspassung, die sich bei Überschreiten der Belastungsgrenze löst. Alternativ kann auch ein Sicherungsbolzen oder ähnliches abscheren

Indem sich der Befestigungsabschnitt eines oder mehrerer Scharnierelemente des Scharniers relativ zu dem Bauteil, an dem es befestigt ist, verschieben kann ohne sich davon zu lösen, ist es mögliche auch große Deformationen der genannten Bauteile zu kompensieren. Durch die Verschiebung wird weniger Kraft in das Scharnier eingeleitet, so dass dieses leichter bauen kann und dennoch vor Versagen geschützt ist. Der Verzicht auf schwere zusätzliche Bauteile erlaubt eine leichte und kostengünstige Gestaltung des Scharniers. Als Fahrzeugrohbau können alle dauerhaft fest verbundenen Komponenten der Karosserie verstanden werden. Die Zugangsöffnungen zum Innern der Karosserie sind mit schwenkbaren Karosserieteilen versehen, so dass diese entweder geöffnet oder geschlossen sein können. Eine (unfallbedingte) Krafteinwirkung darf nicht zum Versagen des Scharniers führen, damit die Zugangsöffnung nicht unbeabsichtigt freigegeben wird. Wird die Belastungsgrenze aufgrund zu starker Deformationen an Fahrzeugrohbau und/oder Karosserieteil überschritten, so leitet das Verbindungselement selbsttätig die überschüssige Kraft ab, indem es der Deformation ausreichend Raum gibt und gleichzeitig die Verbindung des Scharniers mit dem Fahrzeugrohbau oder dem Karosserieteil aufrecht erhält. Hierzu ist das Verbindungselement ortsfest in der Hülse festgelegt. Die Hülse wiederum kann sich bei Überschreiten der Belastungsgrenze relativ zu dem Karosserieteil oder dem Fahrzeugrohbau verschieben, ohne sich von diesen gänzlich zu lösen.

In einer bevorzugten Ausführung kann ein Endanschlag der Hülse nach einem maximalen Verschiebeweg an dem Karosserieteil, dem Fahrzeugrohbau oder der Mutter zur Anlage kommen. Der Endanschlag verhindert auch nach Durchlaufen des maximalen Verschiebewegs ein Ablösen des Scharniers von dem Karosserieteil oder Fahrzeugrohbau.

In einer bevorzugten Ausführung liegt der Befestigungsabschnitt an dem Karosserieteil oder dem Fahrzeugrohbau an, wobei sich die Hülse vom Scharnier weg in das Karosserieteil oder den Fahrzeugrohbau hinein erstreckt. Die Hülse und die Mutter liegen somit auf der dem Scharnier abgewandten Seite des Karosserieteils oder Fahrzeugrohbau, während das Verbindungselement seitens des Scharniers angeordnet ist.

In einer bevorzugten Ausführung stehen der Gelenkabschnitt und der Befestigungsabschnitt winkelig zueinander.

In einer bevorzugten Ausführung ist das Karosserieteil als eine Klappe oder Tür ausgebildet. Als Klappe kommen insbesondere eine Front- und eine Heckklappe in Frage. Unter Türen sind seitlich am Fahrzeug angeordnete Türen zu verstehen.

Ein Fahrzeug hat wenigstens ein Karosserieteil, das mit mindestens zwei erfindungsgemäßen Scharnieren schwenkbar an einem Fahrzeugrohbau befestigt ist. Zwei parallele Scharniere erhöhen die Stabilität und Sicherheit des Karosserieteils. Ist das Karosserieteil als Tür ausgebildet, so wird diese vorzugsweise an einer Karosseriesäule des Fahrzeugrohbaus befestigt.

Weitere Einzelheiten, Merkmale und Vorteile der Erfindung ergeben sich aus der nachstehenden Beschreibung eines bevorzugten Ausführungsbeispiels unter Bezugnahme auf die Zeichnungen.

Darin zeigen:
Fig. 1 eine Schnittansicht eines ersten Ausführungsbeispiels des Scharniers vor dem Überschreiten der Belastungsgrenze;
Fig. 2 eine Schnittansicht eines ersten Ausführungsbeispiels des Scharniers nach dem Überschreiten der Belastungsgrenze;
Fig. 3 eine Schnittansicht eines zweiten Ausführungsbeispiels des Scharniers vor und nach dem Überschreiten der Belastungsgrenze;
Fig. 4 eine Ansicht eines zweiten Ausführungsbeispiels des Scharniers vor dem Überschreiten der Belastungsgrenze.

Die Figuren 1 und 2 zeigen jeweils ein erstes Ausführungsbeispiel eines Scharniers 1 für ein schwenkbares Karosserieteil 4 eines Fahrzeugs. In der Fig. 1 ist der Normalzustand dargestellt, bei dem die Belastungsgrenze noch nicht überschritten wurde. Die Fig. 2 zeigt dasselbe Scharnier 1, nachdem die Belastungsgrenze aufgrund einer auf das Karosserieteil 4 einwirkenden Kraft F und der daraus resultierenden Verformung des Karosserieteils 4 überschritten wurde. Das Scharnier 1 besteht aus zwei gelenkig miteinander verbundenen Scharnierelementen 2 und 3. Beide Scharnierelemente 2 und 3 besitzen jeweils einen Befestigungsabschnitt 2a bzw. 3a und einen winkelig dazu angeordneten Gelenkabschnitt 2b bzw. 3b. Die Gelenkabschnitte 2b und 3b sind über einen gemeinsamen Scharnierbolzen 11 derart miteinander verbunden, dass die beiden Scharnierelemente 2 und 3 um eine Schwenkachse A gegeneinander verschwenkbar sind. Der Befestigungsabschnitt 2a des Scharnierelements 2 ist mittels eines ersten Verbindungselements 6 an dem Karosserieteil 4, vorliegend einem Türinnenblech, festgelegt. Dazu ist auf der dem Scharnier 1 gegenüberliegenden Seite des Karosserieteils 4 eine Mutter 10 angeordnet, in der eine Hülse 9 axial verschiebbar gelagert ist. In die Hülse 9 ist seitens des Scharniers 1 das als Schraube ausgebildete erste Verbindungselement 6 eingeschraubt. In der Fig. 1 liegt der Befestigungsabschnitt 2a des Scharnierelements 2 an dem Karosserieteil 4 an. Die Hülse 9 ist mit der Mutter 10 so verpresst, dass diese sich bei normaler Benutzung des Karosserieteils 4 nicht gegeneinander verschieben können. Wirkt, wie in Fig. 2 dargestellt, eine Kraft F von außen auf das Karosserieteil 4 ein, wodurch eine Deformation des Karosserieteils 4 hervorgerufen wird, so löst sich die Pressverbindung zwischen Hülse 9 und Mutter 10 nach Überschreiten der Belastungsgrenze. Die Hülse 9 bewegt sich nun mit der Schraube relativ zur Mutter 10, bis nach einem maximalem Verschiebeweg B ein Endanschlag 9a der Hülse 9 auf die Mutter 10 trifft. Das weitere Scharnierteil 3 ist indes über zwei als Schrauben ausgebildete Verbindungselemente 7 und 8 dauerhaft fest an einen Fahrzeugrohbau 5 angeschraubt.

Die Figuren 3 und 4 zeigen jeweils ein zweites Ausführungsbeispiel eines Scharniers 1 für ein schwenkbares Karosserieteil 4 eines Fahrzeugs. In der Fig. 1 ist mit Volllinien der Normalzustand dargestellt, bei dem die Belastungsgrenze noch nicht überschritten wurde. Die strichlinierte Darstellung zeigt das Scharnier 1, nachdem die Belastungsgrenze aufgrund einer auf das Karosserieteil 4 einwirkenden Kraft F und der daraus resultierenden Verformung des Karosserieteils 4 überschritten wurde. Das Scharnier 1 besteht aus zwei gelenkig miteinander verbundenen Scharnierelementen 2 und 3. Beide Scharnierelemente 2 und 3 besitzen jeweils einen Befestigungsabschnitt 2a bzw. 3a und einen winkelig dazu angeordneten Gelenkabschnitt 2b bzw. 3b. Die Gelenkabschnitte 2b und 3b sind über einen gemeinsamen Scharnierbolzen 11 derart miteinander verbunden, dass die beiden Scharnierelemente 2 und 3 um eine Schwenkachse A gegeneinander verschwenkt werden können. Der Befestigungsabschnitt 2a des Scharnierelements 2 ist mittels eines ersten Verbindungselements 6 und eines zweiten Verbindungselements 7 an einem Fahrzeugrohbau 5 festgelegt. Dabei ist das erste Verbindungselement 6 weiter entfernt von der Scharnierachse A, als das zweite Verbindungselement 7. Auf der dem Scharnier 1 gegenüberliegenden Seite des Fahrzeugrohbaus 5 ist eine Mutter 10 angeordnet, in der eine Hülse 9 axial verschiebbar gelagert ist. In die Hülse 9 ist seitens des Scharniers 1 das als Schraube ausgebildete erste Verbindungselement 6 eingeschraubt. Das ebenfalls als Schraube ausgebildete zweite Verbindungselement 7 ist aus der entgegengesetzten Richtung direkt in den Befestigungsabschnitt 2a eingeschraubt. In der volllinierten Darstellung liegt der Befestigungsabschnitt 2a des Scharnierelements 2 an dem Fahrzeugrohbau 5 an. Die Hülse 9 ist mit der Mutter 10 so verpresst, dass diese sich bei normaler Benutzung des Karosserieteils nicht gegeneinander verschieben können. Wirkt, wie strichliniert dargestellt, eine Kraft F von außen auf das Karosserieteil 4 ein, wodurch eine Deformation des Karosserieteils 4 hervorgerufen wird, so löst sich die Pressverbindung zwischen Hülse 9 und Mutter 10 nach Überschreiten der Belastungsgrenze. Die Hülse 9 bewegt sich nun mit der Schraube relativ zur Mutter 10, bis nach einem maximalem Verschiebeweg B ein Endanschlag 9a der Hülse 9 auf die Mutter 10 trifft. Da das zweite Verbindungselement 7 den Befestigungsabschnitt 2a weiterhin gegen den Fahrzeugrohbau presst, löst sich der Befestigungsabschnitt 2a nur im Bereich des ersten Verbindungselements 6 vom Fahrzeugrohbau 5 ab. Dadurch kommt es zu unkritischen Verformungen der Hülse 9 und des Fahrzeugrohbaus 5 bei weiterhin intaktem Scharnier 1. Das weitere Scharnierteil 3 ist indes über ein als Schraube ausgebildetes drittes Verbindungselement 8 dauerhaft fest mit dem Karosserieteil 4 verschraubt.

### Liste der Bezugszeichen

- A: Scharnierachse
- B: maximaler Verschiebeweg
- F: Kraft

- 1: Scharnier
- 2: Scharnierelement
- 2a: Befestigungsabschnitt
- 2b: Gelenkabschnitt
- 3: weiteres Scharnierelement
- 3a: Befestigungsabschnitt
- 3b: Gelenkabschnitt
- 4: Karosserieteil
- 5: Fahrzeugrohbau
- 6: erstes Verbindungselement
- 7: zweites Verbindungselement
- 8: drittes Verbindungselement
- 9: Hülse
- 9a: Endanschlag
- 10: Mutter
- 11: Scharnierbolzen

## Patentansprüche

1. Scharnier (1) für ein schwenkbares Karosserieteil (4) eines Fahrzeugs, aufweisend wenigstens ein Scharnierelement (2) mit einem Befestigungsabschnitt (2a) zum Festlegen des Scharnierelements (2) mittels mindestens eines Verbindungselements (6, 7, 8) an dem Karosserieteil (4) oder einem Fahrzeugrohbau (5) und mit einen Gelenkabschnitt (2b) zur gelenkigen Verbindung mit einem weiteren Scharnierelement (3) des Scharniers (1), wobei der Befestigungsabschnitt (2a) des Scharnierelements (2), nach Überschreiten einer Belastungsgrenze, relativ zu dem Karosserieteil (4) und/oder dem Fahrzeugrohbau (5) verschiebbar ist, ohne sich davon zu lösen, **dadurch gekennzeichnet, dass**
- wenigstens ein Verbindungselement (6, 7, 8) in einer relativ zu dem Karosserieteil (4) oder dem Fahrzeugrohbau (5) axial verschiebbaren Hülse (9) und an einem der Scharnierelemente (2, 3) befestigt ist, wobei
- die Hülse (9) in einer an dem Karosserieteil (4) oder dem Fahrzeugrohbau (5) festgelegten Mutter (10) geführt ist wobei
- die Hülse (9) mit dem Karosserieteil (4), dem Fahrzeugrohbau (5) oder der Mutter (10) kraftschlüssig verbunden ist, und wobei der Kraftschluss nach Überschreiten der Belastungsgrenze aufgehoben wird.

2. Scharnier nach Anspruch 1, **dadurch gekennzeichnet, dass** ein Endanschlag (9a) der Hülse (9) nach einem maximalen Verschiebeweg (B) an dem Karosserieteil (4), dem Fahrzeugrohbau (5) oder der Mutter (10) zur Anlage kommen kann.

3. Scharnier nach einem der Ansprüche 1 oder 2, **dadurch gekennzeichnet, dass** der Befestigungsabschnitt (2a) an dem Karosserieteil (4) oder dem Fahrzeugrohbau (5) anliegt, wobei die Hülse (9) sich vom Scharnier (1) weg in das Karosserieteil (4) oder den Fahrzeugrohbau (5) hinein erstreckt.

4. Scharnier nach einem der Ansprüche 1 bis 3, **dadurch gekennzeichnet, dass** der Gelenkabschnitt (2b, 3b) und der Befestigungsabschnitt (2a, 3a) winkelig zueinander stehen.

5. Scharnier nach einem der Ansprüche 1 bis 4, **dadurch gekennzeichnet, dass** das Karosserieteil (4) als eine Klappe oder Tür ausgebildet ist.

6. Fahrzeug, **dadurch gekennzeichnet, dass** wenigstens ein Karosserieteil (4) mit mindestens zwei Scharnieren (1) nach Anspruch 1 schwenkbar an einem Fahrzeugrohbau (5) befestigt ist.

## Claims

1. Hinge (1) for a pivotable body part (4) of a vehicle, having at least one hinge element (2) having a fastening section (2a) for fixing the hinge element (2) by means of at least one connection element (6, 7, 8) to the body part (4) or a vehicle shell (5) and having a joint section (2b) for the flexible connection to a further hinge element (3) of the hinge (1), wherein the fastening section (2a) of the hinge element (2), after exceeding a load limit, is displaceable relative to the body part (4) and/or the vehicle shell (5), without being released therefrom, **characterised in that**
- at least one connection element (6, 7, 8) is fastened in a sleeve (9), which is axially displaceable relative to the body part (4) or the vehicle shell (5), and to one of the hinge elements (2, 3), wherein
- the sleeve (9). is guided in a nut (10) fixed to the body part (4) or the vehicle shell (5), wherein
- the sleeve (9) is frictionally connected to the body part (4), the vehicle shell (5) or the nut (10), and wherein the frictional connection is lifted after exceeding of the load limit.

2. Hinge according to claim 1, **characterised in that** an end stop (9a) of the sleeve (9) can come into contact with the body part (4), the vehicle shell (5) or the nut (10) after a maximum displacement movement (B).

3. Hinge according to any one of claims 1 or 2, **characterised in that** the fastening section (2a) abuts onto the body part (4) or the vehicle shell (5), wherein the sleeve (9) extends away from the hinge (1) into the body part (4) or the vehicle shell (5).

4. Hinge according to any one of claims 1 to 3, **characterised in that** the joint section (2b, 3b) and the fastening section (2a, 3a) are at an angle to each other.

5. Hinge according to any one of claims 1 to 4, **characterised in that** the body part (4) is formed as a hatch or door.

6. Vehicle, **characterised in that** at least one body part (4) is fastened to a vehicle shell (5) to be pivotable, using at least two hinges (1) according to claim 1.

## Revendications

1. Charnière (1) pour une pièce de carrosserie (4) pivotante d'un véhicule automobile, comportant au moins un élément de charnière (2) avec une partie de fixation (2a) pour immobiliser l'élément de charnière (2) au moyen d'au moins un élément de liaison (6, 7, 8) au niveau de la pièce de carrosserie (4) ou d'une caisse de véhicule (5) et avec une partie articulée (2b) pour la liaison articulée avec un autre élément de charnière (3) de la charnière (1), la partie de fixation (2a) de l'élément de charnière (2) pouvant être déplacée, après le dépassement d'une limite de charge, par rapport à la pièce de carrosserie (4) et/ou à la caisse de véhicule (5) sans se détacher de celle-ci, **caractérisée en ce que**
- au moins un élément de liaison (6, 7, 8) est fixé dans un manchon (9) déplaçable axialement par rapport à la pièce de carrosserie (4) ou à la caisse de véhicule (5) et au niveau de l'un des éléments de charnière (2, 3),
- le manchon (9) étant guidé dans un écrou (10) fixé à la pièce de carrosserie (4) ou à la caisse de véhicule (5),
- le manchon (9) étant assemblé en force avec la pièce de carrosserie (4), la caisse de véhicule (5) ou l'écrou (10), et
- l'assemblage en force étant supprimé après dépassement de la limite de charge.

2. Charnière selon la revendication 1, **caractérisée en ce qu'**une butée d'extrémité (9a) du manchon (9) peut venir s'appuyer contre la pièce de carrosserie (4), la caisse de véhicule (5) ou l'écrou (10) après un déplacement maximal (B).

3. Charnière selon l'une des revendications 1 ou 2, **caractérisée en ce que** la partie de fixation (2a) est adjacente à la pièce de carrosserie (4) ou à la caisse de véhicule (5), le manchon (9) s'étendant à partir de la charnière (1) jusque dans la pièce de carrosserie (4) ou la caisse de véhicule (5).

4. Charnière selon l'une des revendications 1 à 3, **caractérisée en ce que** la partie articulée (2b, 3b) et la partie de fixation (2a, 3a) forment un angle.

5. Charnière selon l'une des revendications 1 à 4, **caractérisée en ce que** la pièce de carrosserie (4) est conçue comme une porte ou un hayon.

6. Véhicule, **caractérisé en ce qu'**au moins une pièce de carrosserie (4) est fixée avec au moins deux charnières (1) selon la revendication 1 à une caisse de véhicule (5) de manière à pouvoir pivoter.
